# EUROPÄISCHE PATENTSCHRIFT

(11) **EP 1 149 376 B1**
(45) Veröffentlichungstag und Bekanntmachung des Hinweises auf die Patenterteilung: **07.09.2005**
(21) Anmeldenummer: 00989797.6
(22) Anmeldetag: 22.11.2000
(51) Int. Cl.: G10C 3/12, G10H 1/34

(54) **ANORDNUNG ZUR DRUCKPUNKTERZEUGUNG IN TASTATUREN FÜR KLAVIERARTIGE TASTENINSTRUMENTE**
ARRANGEMENT FOR CREATING PRESSURE POINTS IN KEYBOARDS FOR PIANO-LIKE KEYBOARD INSTRUMENTS
DISPOSITIF DE PRODUCTION DE POINTS DE FRAPPE DANS DES CLAVIERS DESTINES A DES INSTRUMENTS A TOUCHES DE TYPE PIANO

(30) Priorität: 25.11.1999 WO PCT/DE99/03734
(43) Veröffentlichungstag der Anmeldung: 31.10.2001
(73) Patentinhaber: Hermann, Ulrich, D-99084 Erfurt (DE)
(72) Erfinder: Hermann, Ulrich, D-99084 Erfurt (DE)
(74) Vertreter: Liedtke, Klaus
(86) Internationale Anmeldenummer: PCT/DE2000/004138
(87) Internationale Veröffentlichungsnummer: WO 2001/039170

(56) Entgegenhaltungen:
- EP-A- 0 567 024
- DE-U- 29 703 142
- US-A- 5 107 262
- US-A- 5 578 782
- US-A- 5 922 983

## Beschreibung

Die Erfindung betrifft eine Anordnung zur Druckpunkterzeugung in Tastaturen für klavierartige elektronische Tasteninstrumente, insbesondere in Tastaturen für elektronische Cembalos und elektronische Orgeln, mit der bei der Betätigung von Tastenhebeln Sensoren gesteuert werden und bei denen zur Erzeugung von Druckpunkten Tastenhebel mit einer Abtasteinrichtung, bestehend aus einem Sensor und einem Tastenmagnet, verbunden sind.

Im Stand der Technik sind verschiedene Druckpunkteinrichtungen in Tastaturen für klavierartige Tasteninstrumente bekannt, bei denen mechanisch oder magnetisch ein Druckpunkt erzeugt wird.

In EP 0 567 024 B1 ist eine Einrichtung angegeben, bei der zwei Permanentmagnete gleichpolig zueinander angeordnet sind, so dass die Überwindung des abstoßenden Magnetfeldes als Druckpunkt empfunden wird, wenn die Magnete aneinander vorbeigeführt werden.

Bei einer in DE 42 23 739.4 A 1 beschriebenen Anordnung wird zur Druckpunkterzeugung einem Permanetmagnet ein Elektromagnet entgegengesetzt. Nachteilig ist hierbei, dass der elektromagnetische Gegenmagnet nur begrenzt wirksam ist und die Anordnung eine aufwendige Herstellung erfordert.

Die bekannten Einrichtungen ermöglichen zwar das Einstellen auf einen bestimmten Sollzustand, sie gestatten es aber nicht, während des Gebrauchs ihre Parameter zu verändern. Nachteilig ist ferner, dass das Eintauchen in das permanent vorhandene Magnetfeld nur relativ weiche Übergänge ermöglicht.

In US 5 922 983 wird die Nachbildung kraftrelevanter mechanischer Vorgänge einer Flügel- oder Pianoklaviatur bei Betätigung der Tasten beschrieben, indem ein Prozessor unter Verwendung von vorgegebenen Kurvenverläufen die von einem Tastensensor erfassten Tastenbewegungsdaten einen der Taste zugeordneten Elektromagnet steuert. Diese Einrichtung ermöglicht zwar das Nachbilden das Spielgefühls eines simulierten Klavieranschlages, sie ermöglicht aber nicht das wesentlich andere Tastgefühl eines Pfeifenorgelmanuals oder das eines mehrchörigen Cembalos nachzubilden. Mehrere unterschiedliche Instrumentenarten können nicht von einer einzigen Einrichtung simuliert werden.

Im Stand der Technik sind auch Tastaturen für elektronische Tasteninstrumente mit Anschlagdynamik bekannt, bei denen die Tastendurchgangsgeschwindigkeit zwischen zwei Kontakten ausgewertet wird.

Eine klaviertypische Anschlagsart, bei der eine zunächst langsam gedrückte Taste schließlich noch beschleunigt wird, um einen noch relativ lauten Ton anzuschlagen, kann mit diesen Tastaturen nicht nachgebildet werden. Es wäre außerdem wünschenswert, den Druckpunkt so simulieren zu können, wie es den Tastmerkmalen des Öffnens und Schließens des Windladen-Ventils einer Pfeifenorgel möglichst nahe kommt. Dabei sollte analog zur Betätigung der Pfeifenorgel die Zunahme der Druckpunktstärke bei Hinzuschalten mehrerer Orgelregister spürbar werden, wobei der Druckpunkt relativ spontan auftritt. Ebenso sollte die Simulation des Anreißens der Saiten bei einem mehrchörigen Cembalo tastbar gemacht werden können.

Der Erfindung liegt die Aufgabe zugrunde, eine Anordnung der eingangs genannten Art anzugeben, mit der das Druckpunktverhalten simuliert werden kann, das sowohl einer cembalotypischen Anschlagsart als auch den Tastmerkmalen einer Orgel möglichst nahe kommt und auch einen dynamischen Anschlag sowie mehrere Druckpunkte während einer Tastenbetätigung nachzubilden ermöglicht.

Erfindungsgemäß wird die Aufgabe mit einer Anordnung gelöst, die die in Anspruch 1 angegebenen Merkmale aufweist.

Vorteilhafte Ausgestaltungen sind in den Unteransprüchen angegeben.

Die erfindungsgemäße Anordnung ermöglicht es mit einer vergleichsweise einfachen schaltungstechnische Anordnung vielfältige Spielarten zu simulieren. Vorteilhaft ist insbesondere, dass mehrere Druckpunkte in Stärke, Position und Länge elektrisch einstellbar sind. Dabei ist es möglich, den Druckpunkt impulsförmig mit steilem oder mit einem Anstieg zu erzeugen, der durch eine beliebige Kurve gebildet wird. Dabei sind unterschiedliche Parameter für das Drücken und das Lösen der Taste wählbar. Ferner ist es möglich, dass der Tastatur unterschiedliche Klangerzeuger zugeordnet werden.

Die Erfindung wird im Folgenden anhand eines Ausführungsbeispiels näher erläutert.

In den zugehörigen Zeichnungen zeigen:
Figur 1 eine schematische Darstellung der Funktionsweise einer erfindungsgemäßen Anordnung,
Figur 2 eine Darstellung der Ablaufphasen beim Betätigen eines Tastenhebels,
Figur 3 verschiedene Ausführungsformen für die Anordnung des Sensormagnetes,
Figur 4 das Blockschaltbild einer Komparatoreinheit,
Figur 5 die Funktionsweise der Tastaturlogik,
Figur 6 den Verlauf der Schalterimpulse bei der Tastenbetätigung mit vier Schaltern und
Figur 7 den Verlauf der Schalterimpulse bei der Tastenbetätigung für alle sieben Schalter.

Figur 1 erläutert die Funktionsweise der Anordnung. Jedem Tastenhebel 1 ist ein Sensor 3 zugeordnet, der gestellfest auf einer Trägerplatte 3.1 angeordnet ist. Ein mit dem Tastenhebel 1 fest verbundener Stößel 1.4 überträgt die Tastenbewegung auf den Ringmagnet 4. Der Tastenhub wird mit dem Anschlagsfilz 1.2 begrenzt. Die Positionsdaten des Tastenhebels 1 werden durch Signale, welche der Sensor 3 bei der Vorbeibewegung des Ringmagnetes 4 auslöst, an eine Analogsignalaufbereitungseinheit übermittelt. Im dargestellten Beispiel ist dies eine Komparatoreinheit 5, es ist aber auch möglich, dass als Analogsignalaufbereitungseinheit ein Analog-Digital-Wandler verwendet wird. Der Analogsignalaufbereitungseinheit ist eine programmierbare Auswerteeinheit 6 nachgeschaltet, welche die Daten für extern angeschlossene digitale Signalprozessoren 7 erzeugt. Der Tastenhebel 1 ist mit dem Anker eines Elektromagnetes 2 gekoppelt. Der Elektromagnet 2 wird von der Auswerteeinheit 6 nach Auswertung der Positionsdaten und in Abhängigkeit von einer aktuellen Programmierung über den Magnettreiber 13 angesteuert.

Die externen digitalen Signalprozessoren (DSP) 7 sind mit der programmierbaren Auswerteeinheit 6 verbunden. Dabei bezeichnet DSPO einen Klangexpander für Orgel, DSPL einen Klangexpander für Cembalo und DSPDYN einen Klangexpander für dynamischen Anschlag, beispielsweise einen Klavierexpander. Die Sollspannungseinheit 8 steuert in Verbindung mit dem Datenfeld 9 die Komparatoreinheit 5. Das Datenfeld 9 ist mit einem externen Rechner 10 zur Datenbestimmung verbunden. Ein interner Rechner 11 erhält Daten vom Datenspeicher 12, die einem Digital-Analog-Wandler 15 zugeführt werden. Der Magnettreiber 13 wird sowohl von der Spannungsreglereinheit 14 als auch von der programmierbaren Auswerteeinheit 6 gesteuert.

Figur 2 zeigt in den Phasen a) bis f) Schritte des Bewegungsablaufes bei der Betätigung des Tastenhebels 1. Der Tastenhebel 1 ist im Drehlager 1.1 gelagert und wird durch nicht dargestellte Gewichte oder Federn in der in Position a) gezeigten Ruhestellung gehalten. Der Tastentiefgang in Richtung des Pfeiles ist durch den Anschlagsfilz 1.2 begrenzt. Der Elektromagnet 2 mit Spulenkörper 2.1 und Stabanker 2.2 ist in der Nähe einer Kontaktfläche 1.3 unterhalb der Taste positioniert. Über die Kontaktfläche 1.3 wird die Verbindung zwischen taste und Stabanker 2.2 hergestellt. Die Kontaktfläche 1.3 ist vorteilhaft stellbar als Schraube ausgebildet. Mit dem Tastaturgestell fest verbunden ist die als Leiterplatte ausgebildete Trägerplatte 3.1 mit dem Sensor 3. Als Sensormagnet 4 wird ein Dauermagnet in Form eines Ringes gezeigt, dessen Achse mit dem Tastaturgestell verbunden ist. Der Ringmagnet 4 weist zwei entgegengesetzt magnetisierte halbkreisförmige Segmente auf In der dargestellten Position ist der Nordpol des Magnetes zum Sensor 3 gerichtet. Dabei wird am Sensor 3 in einer seiner beiden möglichen Stromrichtungen eine maximale Spannung erzeugt. Der Ringmagnet 4 ist am Gestell drehbar gelagert und wird, wie in b) dargestellt, beim Niederdrücken des Tastenhebels 1 durch den Stößel 1.4 um seine Achse gedreht, wodurch sich die Wirkung des Magnetfelds auf den Sensor 3 abschwächt und dieser dadurch seine Spannung verändert. In dieser Position ist der Elektromagnet 2 eingeschaltet und drückt dessen Stabanker 2.1 von unten gegen den Tastenhebel 1. Durch weiteres Drücken der Taste mit Überwindung der Magnetkraft des Elektromagneten 2 erreicht die Taste - wie in Figur 2 c) dargestellt - die Abschaltposition des Elektromagneten 2. Der Druckpunkt ist nun überwunden und es findet eine Tastenbeschleunigung statt. Bei der in Phase d) gezeigten Position hat der Magnet 4 seine schwächsten Wirkung auf den Sensor 3, da weder die Nordnoch Südrichtung auf den Sensor gerichtet ist. In diesem Fall liefert der Sensor 3 wie im unbeeinflussten Zustand die halbe Betriebsspannung. Bei weiterer Tastenbewegung wird der Ringmagnet 4 weitergedreht, so dass auf den Sensor 3 die entgegengesetzte Magnetrichtung wirkt. Diese Position zeigt Figur 2 e). Dadurch wird an diesem die andere Stromrichtung erzeugt und die Betriebsspannung sinkt weiter ab. Zur dynamischen Auswertung der Sensordaten ist dem Sensor 3 direkt ein Prozessor nachgeschaltet, der die analoge Spannung auswertet.
Nachdem der Tastenhebel 1 die Position d) erreicht hat, wird die Verbindung zwischen Stößel 1.4 und Ringmagnet 4 gelöst und der Magnet kann sich frei drehend beschleunigt bewegen. Dabei dreht er seinen Südpol dem Sensor 3 zu. Durch geeignete federnde oder durch gegenpolig angeordnete Magnete wird der Ringmagnet 4 wieder in die Ausgangsposition zurück bewegt. Dieser Zustand entspricht der Darstellung in f). Es ist vorteilhaft, den Magnet 4 mit Gewichten zu beschweren, um ein Trägheitsmomente zu erzeugen, das in der Taste fühlbar ist. Die durch das Schleudern des Ringmagneten 4 am Ausgang des Sensors 3 erzeugte Spannungamplitude wird vom Prozessor so bewertet, dass im Moment des Absinkens der Amplitude entweder eine Spannungsmessung oder eine Zeitmessung beendet wird und die erreichten Datenwerte als gültig in dynamische Werte umgewandelt werden.

In den Figur 3 a bis 3 c sind verschiedene Ausführungen zur Anordnung von Sensormagneten 4 dargestellt. Der Sensor 3 sowie ein den magnetischen Fluss verstärkendes Leiteisen 3.2 sind an der Leiterplatte 3.1 angeordnet. Bei der in Figur 3a dargestellten Anordnung sind Kreissegmente zweier gegenpoliger Magnete vorgesehen. Die Vorrichtung ähnelt einer Hammerbewegung und bedarf nur kurzer Bewegungen, was einer Gewichtsbeschwerung entgegen kommt.
Bei der in Figur 3b dargestellten Anordnung kommen ebenfalls zwei Magnete zum Einsatz. In diesem Fall bewegen sich zwei gegenpolig angeordnete Magnete senkrecht am Sensor 3 vorbei. Diese Anordnung ist besonders geeignet für die Spielmodi Piano und Cembalo.
Die in Figur 3c gezeigte Anordnung erfordert nur einem Magneten in senkrechter Polung. Sie ist einfach ausführbar und gut geeignet, wenn nur Orgel gespielt wird.

Figur 4 erläutert Aufbau und Wirkungsweise einer Komparatoreinheit 5. Einer ersten Taste ist der Sensor 3a und der nächsten Taste der Sensor 3b zugeordnet. Während die Ausgänge der Sensoren 3 mit den oberen Eingängen der Komparatoren K1 ... K7 zusammengefasst sind, sind die unteren Komparatoreingänge mit den Leitungen des Sollspannungsbusses verbunden, an dem die Sollspannungen U_{soll[1..7]} anliegen. Durch unterschiedliche Sollspannungen wird bei Veränderung der Sensorspannung an den Ausgängen der Komparatoren zu unterschiedlichen Zeiten (Tastenpositionen) ein anderer Schaltzustand erzeugt. Die so gebildeten sieben Schalter werden bestimmten Funktionen zugeteilt. Hierzu bestehen drei Schaltergruppen SG. Dabei bilden die Komparatoren K2 bis K4 und K5 bis K7 jeweils eine Schaltergruppe SG. Jede Schaltergruppe SG besteht aus einem Schalterpaar SP und einem Umkehrschalter mit dem Komparator K4 bzw. K7. Der Komparator K1 ist für alle Schalter als Generalreset im Ruhezustand der Taste vorgesehen und besitzt für alle Schalter oberste Priorität. Unter Berücksichtigung der Hierarchie, dass innerhalb einer Schaltergruppe die Sollspannung Uₛₒₗₗ von einem zum nächsten Komparator stets höher oder niedriger ist, können die Schalterabstände beliebig verändert werden. Es ist sogar möglich, die beiden Schaltergruppen zu verschieben, so dass sie sich überlappen oder in vertauschte Position geschoben werden. Wird eine der Schaltergruppen in den Bereich außerhalb des Spannungshubes des Sensors verschoben, so wird diese unwirksam.

In Figur 5 ist die Funktion der Tastaturlogik 6 dargestellt. Die Funktionsweise der Baugruppen Sensor 3, Komparatoreinheit 5, Sollspannungseinheit 8 und Datenfeld 9 entspricht der oben beschriebenen Wirkungsweise. Die externen digitalen Signalprozessoren 7 liegen mit ihren Adressleitungen ADR und Datenleitungen DAT an der Tastaturlogik 6 an. Über das Datenfeld 9 erfolgt eine Auswahl, welcher digitale Signalprozessor 7 angesteuert wird. Optional sind DSPOrgel 7.1, DSPCembalo 7.2 und DSPDYN(Piano) 7.3 vorgesehen, d.h. sie haben keinen gemeinsamen Datenbus. Das hat den Vorteil, dass unterschiedliche Klangexpander von der Tastatur angesteuert werden können, sogar Orgel und Piano gleichzeitig. Um ein zweichöriges Cembalo imitieren zu können, sind zwei Schaltergruppen vorhanden. Durch die oben erwähnte Verschiebbarkeit der Schaltergruppen kann eine Auswahl und Anordnung der simulierten Saitenchöre erfolgen. Wenn auf diese Weise kein Register gezogen ist, so ist auch kein Druckpunkt spürbar. Bei einer häufig praktizierten dynamischen Anschlagsart wird die Zeit zwischen zwei Schaltstufen ausgewertet. Im Fall der erfindungsgemäßen Tastaturlogik erfolgt das zwischen den Komparator-Schalterpositionen K3 und K5. Bei einer Kombination Piano-Orgel wird der Orgelton mit dem Pianoton auf Komparator K5 gelegt, der sonst mit Beendigung des Druckpunktes auf Komparator K3 liegt. Die Komparatoren K4 und K7 spielen bei der Tonschaltung eine untergeordnete Rolle.

Figur 6 zeigt die Gewinnung der Druckpunkte und des Toneinsatzes beim Spielen im Orgelmodus. Die Schalterpositionen der Komparatoren K1 bis K4 stellen sich bei einer Tastenbewegung nach unten (down) und nach dem Anschlag wieder nach oben (up) als symmetrische Treppenstufen dar. Der Komparator K1 gibt durch sein L-Signal den Tonkanal frei. Der Komparator K2 setzt ein Flip-Flop-Register FF und schaltet damit den Druckpunkt down DPd für den Magnettreiber MT 13.1 ein. Der Komparator K3 setzt dann zurück und beendet die Druckpunktzeit. Gleichzeitig wird ein Flip-Flop-Register für die Einschaltung des Orgeltones gesetzt. Am Datenausgang Orgel DATO liegt für die Orgeltondauer *t*_{O} für den DSPO ein aktives Signal an. Danach erreicht der Tastentiefgang die Schaltposition K4, mit der ebenfalls ein Flip-Flop-Register gesetzt wird, der aber erst durch den Komparator K1 wieder zurück gesetzt wird. Damit ist für die Tastenbewegungsrichtung up die Schalterzuordnung invertiert; denn nun setzt der Komparator K3 das Flip-Flop-Register und der Komparator K2 setzt zurück. Damit endet der Orgelton to in einer Hysterese. Das so geschaltete Druckpunktsignal erscheint jetzt, durch den Komparator K4 bestimmt, am Ausgang DPu MT13.2, dem Druckpunkt up Magnettreiber. Die Druckpunktstärke kann hier also generell schwächer sein oder ganz abgeschaltet sein, da beide Druckpunktausgänge getrennt angesteuert werden können. Es entsteht dadurch ein Einwegdruckpunkt. In Ruhestellung der Taste ist der Komparator K1 im H-Zustand.

Es ist eine wesentliche Besonderheit der Einrichtung, dass die Anzahl der in einer Orgel gezogenen Register als Druckpunktschwere tastbar abgebildet werden. Die im Datenspeicher 12 festgelegten, veränderbaren Werte zu den Orgel-Registern werden im Rechner 11 summiert und über den Digital-Analog-Wandler 15 zur Spannungsreglung 14 für die Magnettreiber 13 bereitgestellt. So entsteht eine registerabhängige Druckpunktschwere. Das Gleiche gilt für Manualkoppeln. Hier treten die größten Kraftunterschiede auf, die von der Tastatur ertastet werden können.

Figur 7 zeigt die gesamte Schalterimpulstreppe für die Komparatoren K1 bis K7. Dies entspricht der Spielart eines doppelchörigen Cembalos. Es sind beide Schaltergruppen aktiviert. Es wird ein 4-Fuß und ein 8-Fuß Saitenchor angenommen. Es ist üblich, dass die übereinander liegenden Saiten nicht synchron sondern nacheinander angerissen werden. Dieser Cembaloeigenheit wird mit einem zweiten, gleichartigen Druckpunkt Rechnung getragen. Der grundsätzliche Ablauf entspricht dem in der Erläuterung zur Druckpunktgewinnung bei der Orgel nach Figur 6 beschriebenen. Im Charakter des Cembalos bestehen aber wesentliche Unterschiede zur Orgel. Beim Cembalo gibt es nur abklingende Saiten, ein dynamischer Anschlag ist dabei aber kaum möglich. Wird ein Cembalotaster regelrecht angeschlagen, entsteht ein typisches Korpusgeräusch, welches von einem speziellen Geräuschsample nachgebildet und entsprechend der Dauer des ersten Druckpunktimpulses t_{A} dem Tonsample t_{C4'/8'} beigemischt wird. Aus diesem Grund wird am Datenausgang DATC der Druckpunktimpuls mit ausgegeben, der je länger er ist um so weniger Geräusch bedeutet. Nur ein spontaner kurzer Druckpunktimpuls eignet sich zur Darstellung dieses Aufschlaggeräusches. Anders als beim Orgelton wird der Cembaloton *t*_{C} nicht durch die Komparatoren K2 bzw. K5 beendet. Das Ende liegt hier bei einem Schalter davor, weil mit dem rückwärtigen Druckpunkteinsatz das sehr markante Aufsetzgeräusch beginnt, welches mit dem Dämpfen der Saite *t*_{D} endet und einen nicht unwesentlichen charakteristischen obertonreichen Nachklang erzeugt. All diese notwendigen tastenbedingten Informationen können durch die erfindungsgemäße Einrichtung bereitgestellt werden und von speziellen Cembalosamples genutzt werden. Obwohl die Geräusche und die Töne als Register getrennt erscheinen, werden sie nur von einer Taste verursacht und demzufolge sind die Druckpunktpaare auch zusammen gefasst. So kann man bei einer Tastenbewegung vier Druckpunkte spüren. Allerdings ist naturgemäß der rückläufige Druckpunkt DPu sehr viel schwächer anzunehmen. Wie aus Figur 7 ersichtlich, ist der Ablauf beim 8'- genau dem beim 4'-Register gleich. Durch Verschieben der Schaltergruppen kann das 8'-Register sogar als oberer Saitenchor gespielt werden. Durch die Programmierung der Sollspannungen Uₛₒₗₗ erfolgt die Registerauswahl, da beim Cembalo nur durch das Anreißen der Saite ein Druckpunkt entsteht, wird durch die Tastaturlogik 6 bei jedem gezogenen Cembaloregister der Druckpunkt ausgegeben. Das Spielen in der Cembaloart ist nur möglich, wenn der Piano Modus und der Orgel Modus ausgeschaltet sind. Das Spielen mehrere Modi ist aber bei mehrmanualigen Tasteninstrumenten möglich.

### BEZUGSZEICHENLISTE

- 1: Tastenhebel
1.1 Drehlager
1.2 Anschlagfilz
1.3 Kontaktfläche
1.4 Stößel
- 2: Elektromagnet
2.1 Spule
2.2 Anker
2.3 Ankerstab
- 3: Sensor
3.1 Trägerplatte
3.2 Leiteisen
- 4: Sensormagnet
- 5: Komparatoreinheit
- 6: Tastaturlogik
- 7: externer digitaler Signalprozessor (DSP)
- 8: Sollspannungseinheit
- 9: Datenfeld
- 10: externer Rechner zur Datenbestimmung
- 11: interner Rechner
- 12: Datenspeicher
- 13: Magnettreiber
- 14: Spannungsreglereinheit
- 15: Digital-Analog-Wandler
- 16: DPd Druckpunkt down
- 17: DPu Druckpunkt up
- 18: DATO Daten Orgel
- 19: DATC Daten Cembalo
- MT: Magnettreiberdaten
- t_{O}: Zeitimpuls Orgelton
- t_{C}: Zeitimpuls Cembaloton
- t_{A}: Zeitimpuls für Anschlaggeräusch
- t_{D}: Zeitimpuls für Dämpfergeräusch
- 4': Cembalo 4-Fuß Register
- 8': Cembalo 8-Fuß Register
- Uₛₒₗₗ: Sollspannung
- K: Komparator
- GRS: Generalreset

## Patentansprüche

1. Einrichtung zur Druckpunkterzeugung in Tastaturen für klavierartige elektronische Tasteninstrumente, insbesondere in Tastaturen für elektronische Cembalos und elektronische Orgeln, mit der bei der Betätigung von Tastenhebeln (1) Sensoren (3) gesteuert werden und bei denen zur Erzeugung von Druckpunkten Tastenhebel (1) mit einer Abtasteinrichtung, bestehend aus einem Sensor (3) und einem Tastenmagnet (4), der als radial magnetisierter Ringmagnet (4.0) ausgebildet ist, verbunden sind, wobei für jeden Tastenhebel (1) mindestens ein Sensor (3) gestellfest angeordnet ist, von dem Positionsdaten der Tastenhebel (1) an eine Analogsignalaufbereitungseinheit übermittelt werden, der eine programmierbare Auswerteeinheit (6) nachgeschaltet ist, die Daten für extern angeschlossene digitale Signalprozessoren (7) erzeugt und dass die Tastenhebel (1) mit jeweils einem Elektromagnet (2) gekoppelt sind, der von der Auswerteeinheit (6) nach Auswertung der Positionsdaten und in Abhängigkeit von einer aktuellen Programmierung über Magnettreiber (13) angesteuert wird .

2. Einrichtung nach Anspruch 1, **dadurch gekennzeichnet, dass** als Analogsignalaufbereitungseinheit eine Komparatoreinheit (5) verwendet wird.

3. Einrichtung nach Anspruch 1, **dadurch gekennzeichnet, dass** als Analogsignalaufbereitungseinheit ein Analog-Digital-Wandler verwendet wird.

4. Einrichtung nach einem der Ansprüche 1 bis 3, **dadurch gekennzeichnet, dass** der Elektromagnet (2) einen stabförmigen Anker (2.1) aufweist, der bei Tastenbetätigung eine an der Unterseite des Tastenhebels (1) angeordnete Kontaktfläche (1.3) berührt.

5. Einrichtung nach einem der vorhergehenden Ansprüche, **dadurch gekennzeichnet, dass** die Kontaktfläche (1.3) aus einer Stellschraube besteht.

6. Einrichtung nach einem der vorhergehenden Ansprüche, **dadurch gekennzeichnet, dass** als Sensoren (3) Hall-Sensoren verwendet werden, die durch jeweils mindestens einen als Permanentmagnet ausgebildeten Tastenmagnet (4) erregt werden.

7. Einrichtung nach einem der vorhergehenden Ansprüche, **dadurch gekennzeichnet, dass** der Ringmagnet (4.0) über eine Hebelanordnung oder einen Tangentialantrieb betätigt wird.

## Claims

1. Facility for generating pressure points in keyboards for piano-type electronic keyboard instruments, particularly in keyboards for electronic harpsichords and electronic organs, by which sensors (3) are controlled in case of key levers (1) being actuated and at which, for generating pressure points, key levers (1) are connected to a sensing unit consisting of a sensor (3) and a key magnet (4) which is designed as a radially magnetised ring magnet (4.0), wherein for each key lever (1) at least one sensor (3) is rack-mounted from which position data of the key levers (1) are transmitted to an analogue signal conditioning unit downstream of which a programmable analysing unit (6) is connected, the analysing unit (6) producing data for externally connected signal processors (7), wherein the key levers (1) are coupled to a respective electromagnet (2) which is controlled by the analysing unit (6) using magnetic drivers (13) after analysing the position data and depending on a current programming.

2. Facility according to claim 1, **characterised in that** a comparator unit (5) is used as an analogue signal conditioning unit.

3. Facility according to claim 1, **characterised in that** an analogue-to-digital converter is used as an analogue signal conditioning unit.

4. Facility according to one of claims 1 to 3, **characterised in that** the electromagnet (2) exhibits a rod-shaped armature (2.1) that touches a contact surface (1.3) if a key is actuated, the contact surface (1.3) being located below the key lever (1).

5. Facility according to one of the preceding claims, **characterised in that** the contact surface (1.3) consists of an elevating screw.

6. Facility according to one of the preceding claims, **characterised in that** Hall sensors are used as sensors (3), the Hall sensors being actuated by at least one respective key magnet (4) that is designed as a permanent magnet.

7. Facility according to one of the preceding claims, **characterised in that** the ring magnet (4.0) is actuated via an arrangement of levers or a tangential drive.

## Revendications

1. Dispositif pour la génération de point de poussée dans des claviers pour des instruments électroniques à touches de type piano, notamment dans des claviers pour des clavecins électroniques et des orgues électroniques, avec lequel des senseurs (3) sont commandés lors de l'actionnement de leviers de touches (1), et où des leviers de touches (1) sont reliés pour la génération de points de poussée à un dispositif de balayage, consistant en un senseur (3) et un aimant de touche (4) formé en tant qu'aimant en anneau (4.0) magnétisé radialement, au moins un senseur (3) étant fixement disposé sur le cadre pour chaque levier de touche (1), à partir duquel des indications de position des leviers de touche (1) sont transmises à une unité de traitement de signal analogique, en aval de laquelle est raccordée une unité d'évaluation programmable (6) générant les données pour des processeurs de signaux numériques (7) externes (7) raccordés où les leviers à touche (1) sont couplés chacun à un électroaimant (2) commandé par l'unité d'évaluation (6) après évaluation des indications de position et au moyen de pilotes d'aimant (13) en fonction d'une programmation actuelle.

2. Dispositif selon la revendication 1, **caractérisé en ce qu'**une unité de comparateur (5) est utilisée comme unité de traitement de signal analogique.

3. Dispositif selon la revendication 1, **caractérisé en ce qu'**un convertisseur analogique-numérique est utilisé comme unité de traitement de signal analogique.

4. Dispositif selon l'une des revendications 1 à 3, **caractérisé en ce que** l'électroaimant (2) présente un induit (2.1) en forme de barre, touchant une surface de contact (1.3) disposée sous le levier de touche (1) lors de l'actionnement d'une touche.

5. Dispositif selon l'une des revendications précédentes, **caractérisé en ce que** la surface de contact (1.3) consiste en une vis de réglage.

6. Dispositif selon l'une des revendications précédentes, **caractérisé en ce que** des senseurs Hall sont utilisés comme senseurs (3), lesquels sont excités chacun par au moins un aimant de touche (4) formé comme aimant permanent.

7. Dispositif selon l'une des revendications précédentes, **caractérisé en ce que** l'aimant en anneau (4.0) est actionné par un dispositif à levier ou un entraînement tangentiel.
